# EUROPÄISCHE PATENTANMELDUNG

(11) **EP 4 707 115 A1**
(43) Veröffentlichungstag der Anmeldung: **11.03.2026**
(21) Anmeldenummer: 25200259.7
(22) Anmeldetag: 04.09.2025
(51) Int. Cl.: B61G 5/08, B61G 3/16, B61G 7/00

(54) **KUPPLUNG FÜR EIN SCHIENENFAHRZEUG, SOWIE EIN STEUERVERFAHREN FÜR DAS BETÄTIGEN DER KUPPLUNG**

(30) Priorität: 09.09.2024 CH 9772024; 09.05.2025 CH 5022025
(71) Anmelder: Faiveley Transport Schwab AG, 8207 Schaffhausen (CH)
(72) Erfinder: SCHÄFER, Tristan, 99084 Erfurt (DE); FAAS, Stefan, 9108 Gonten (CH); HENCHE, Fabian, 42897 Remscheid (DE)
(74) Vertreter: Luchs, Willi

(57) **Zusammenfassung**

Eine Kupplung für ein Schienenfahrzeug ist mit einem in einem Gehäuse (11) angeordneten Kupplungs- und Verriegelungsmechanismus (30) versehen, der ein darin schwenkbares Verriegelungselement (33) für das Ver- bzw. Entriegeln mit einer Kupplung eines zu kuppelnden Schienenfahrzeugs aufweist. Das Verriegelungselement (33) ist durch eine im Gehäuse (11) angeordnete Lagerwelle (32) schwenkbar gehalten. Es ist eine am oder im Gehäuse (11) angeordnete Luftkupplung (20) mit einer Luftleitung (18) mit einem diese schliessbaren Ventil (25) angeordnet. In der im Gehäuse (11) gehaltenen Lagerwelle (32) für die Lagerung des Verriegelungselementes (33) ist eine insbesondere durchgehende zentrale Öffnung (61) für die Aufnahme vorzugsweise einer Verbindungsachse (55) ausgebildet. Der Kupplung (10) ist zudem ein Steuerorgan (50) mit einem vorzugsweise manuell betätigbaren Verstellglied (35) zugeordnet, durch welches das Verriegelungselement (33) von einer verriegelten in eine entriegelte Position und dabei das Ventil (25) der Luftkupplung (20) von einer Offen- in eine Schliessstellung bewegt werden kann.

## Beschreibung

Die Erfindung betrifft eine Kupplung für ein Schienenfahrzeug, sowie ein Steuerverfahren für das Betätigen der Kupplung, dies nach dem Oberbegriff des Anspruchs 1 bzw. des Anspruchs 13.

In der Druckschrift CH 719 144 A1 sind in einem Kupplungskopf für eine Kupplung eines Schienenfahrzeugs eine Hauptluftleitung und eine Hauptbehälterluftleitung vorgesehen, die vom Schienenfahrzeug zum Gehäuse und bis zur Stossfläche geführt und mit Leitungen eines mit diesem kuppelbaren Kupplungskopfs verbindbar sind. Mit dieser Hauptluftleitung mit einem anstehenden Betriebsdruck werden primär die Bremsen der Schienenfahrzeuge betätigt, wobei dies sicherheitstechnisch so eingestellt ist, dass diese gelöst sind, wenn ein Betriebsdruck ansteht, hingegen bei einem Druckabfall bei einer Störung werden die Bremsen angezogen und die Schienenfahrzeuge gestoppt.

Zu diesem Zweck ist der Kupplungskopf mit einem vorderseitig eine Stossfläche bildenden Gehäuse, einer Luftkupplung und mindestens der Luftleitung als Hauptluftleitung versehen. Diese Luftkupplung ist mit einer bis zur Stossfläche führenden Durchflussöffnung, einem darin die Luftleitung öffnenden bzw. schliessenden Ventilorgan mit einem Stössel und einem letzteren bewegbares Verstellmittel versehen. Der Stössel ist beim Schliessen vom Verstellmittel gegen einen Anschlag andrückbar, indes beim Öffnen ist er zurück bewegbar und damit die quer in die Durchflussöffnung führende Luftleitung geöffnet. Ein in einer Halterung drehbar gelagerter Schwenkhebel als Verstellmittel kann von Hand betätigt oder von einer mit diesem wirkverbundenen Spiralfeder selbsttätig so gedreht werden, dass der Stössel bei einem Druckabfall in der Luftleitung in die Schliessstellung bewegt wird. Bei einem Schwenken des Schwenkhebels in Gegenrichtung kann der Stössel wieder geöffnet werden.

Der Erfindung liegt die Aufgabe zugrunde, eine Kupplung bzw. ein Steuerverfahren für das Betätigen der Kupplung eines Schienenfahrzeugs zu schaffen, bei der die Kupplung konstruktiv derart ausgebildet ist, dass sie einen dauerhaften sicheren Betrieb gewährleistet, und mit dem Steuerverfahren eine erhöhte Sicherheit beim Manipulieren der Kupplungen oder in einem Störungsfall zum Beispiel bei einem ungesteuerten selbsttätigen Entriegeln einer Kupplung gewährleistet wird.

Diese Aufgabe ist erfindungsgemäss durch die Merkmale des Anspruchs 1 und des Anspruchs 13 gelöst.

Erfindungsgemäss ist in der im Gehäuse gehaltenen Lagerwelle für die Lagerung des Verriegelungselementes des Kupplungs- und Verriegelungsmechanismus der Kupplung eine insbesondere durchgehende zentrale Öffnung für die Aufnahme vorzugsweise einer Verbindungsachse ausgebildet.

Mit dieser insbesondere durchgehenden zentralen Öffnung für die Aufnahme einer Verbindungsachse wird eine Steuerung eines Ventils in der Luftkupplung via ein auf der andern Seite des Gehäuses betätigbares Steuerorgan sehr kompakt und damit dauerhaft ermöglicht.

Bei dem erfindungsgemässen Steuerverfahren ist der Kupplung ein Steuerorgan mit einem vorzugsweise manuell betätigbaren Verstellglied zugeordnet, durch welches das Verriegelungselement von einer verriegelten in eine entriegelte Position und dabei das Ventil der Luftkupplung von einer Offen- in eine Schliessstellung bewegt werden kann, und umgekehrt das Ventil der Luftkupplung bei einem Verriegeln des Verriegelungselementes durch dasjenige der Kupplung des zu kuppelnden Schienenfahrzeugs wieder geöffnet wird, während ein gleiches Steuerorgan der Kupplung des zu kuppelnden Schienenfahrzeugs beim Entkuppeln ohne Betätigung seines Verstellgliedes bzw. beim Kuppeln das Ventil der Luftkupplung des zu kuppelnden Schienenfahrzeugs in der Offenstellung belässt.

Mit diesem Steuerverfahren wird sichergestellt, dass sich bei einer Fehlmanipulation bei mehreren zusammen gekuppelten Schienenfahrzeugen zum Beispiel ereignen könnte, dass durch ungewolltes Lösen einer Kupplung beim Fahren einer Zugskomposition bergauf der hintere abgekuppelte Teil der Schienenfahrzeuge anhalten und unkontrolliert rückwärts hinunter fahren könnte.

Im Rahmen der Erfindung verbleibt das Ventil der Luftkupplung in der Offenstellung, wenn in einem Störungsfall das Verriegelungselement ohne Betätigung des Verstellgliedes von einer verriegelten in eine entriegelte Position bewegt wird und umgekehrt, wenn das Verriegelungselement mit demjenigen der Kupplung des zu kuppelnden Schienenfahrzeugs verriegelt wird, während das Steuerorgan der Kupplung des zu kuppelnden Schienenfahrzeugs beim Entkuppeln und beim Kuppeln das Ventil der Luftkupplung jeweils in der Offenstellung belässt.

Mit diesem erfindungsgemässen Steuerverfahren kann sowohl bei einer Fehlmanipulation durch das Bedienpersonal und/oder bei einem material- oder funktionstechnischen Störungsfall bei einer Kupplung verhindert werden, dass sich ein oder mehrere gekuppelte Schienenfahrzeuge lösen und unkontrolliert fortbewegen, d.h. sie können mit hoher Sicherheit gebremst werden.

Sehr vorteilhaft weist das Steuerorgan jeweils ein Steuermittel für das Verstellglied, das Verriegelungselement und das Ventil auf, die zueinander derart angeordnet und verstellbar sind, dass das Steuermittel für das Verriegelungselement bei dessen Betätigung das Ventil öffnen, aber nicht schliessen kann.

Mit dieser Ausbildung des Steuerorgans kann in optimaler Weise erreicht werden, dass ein Entriegeln und ein Schalten des Ventils der Luftleitung in eine Schliessstellung durch dieses Verstellglied erfolgen kann, und beim regulären Verriegeln das Ventil wieder geöffnet wird, während das Ventil des zu kuppelnden Schienenfahrzeugs beim Ent- und Verriegeln geöffnet bleibt.

Dabei sind die Steuermittel des Steuerorgans für das Verstellglied bei einem schwenkbar am oder im Gehäuse gelagerten Betätigungshebel, für das Verriegelungselement ein an einer dieses haltenden Lagerwelle und für das Ventil an einer Verbindungsachse in der Lagerwelle angeordnet, wobei das Verstellglied, diese Lagerwelle und die Verbindungsachse koaxial zueinander angeordnet sind.

Vorteilhaft sind diese Steuermittel des Steuerorgans aus zusammenwirkenden Nocken in einer Führungsnut ausgebildet, bei denen zumindest ein Nocken innenseitig in einer kreisförmigen Führungsnut des schwenkbar gelagerten Betätigungshebels, der wenigstens eine Nocken für das Ventil an demjenigen des Betätigungshebels angrenzt und der wenigstens eine Nocken für das Verriegelungselement an demjenigen für das Ventil angrenzt. Der Nocken des Betätigungshebels bei einem vorzugsweise manuellen Schwenken für das Entriegeln die andern beiden Nocken mitnimmt, wobei der Betätigungshebel vorzugsweise mittels einer Zugfeder oder dergleichen wieder selbsttätig in seine Ausgangsposition zurückschwenkt, während die andern beiden Nocken und mit ihnen das Ventil und das Verriegelungselement in der geschwenkten Position verbleiben.

Sehr vorteilhaft bewegt sich bei einem Störfall bei einem entriegelnden Schwenken des Verriegelungselementes und seinem wenigstens einen Nocken ohne Schwenken des Betätigungshebels der jeweilige Nocken für das Ventil nicht und es bleibt damit geöffnet, und umgekehrt bei einem ungewollten Verriegeln wird nur der Nocken für das Verriegelungselement in der Führungsnut des Betätigungshebels geschwenkt.

Zweckmässigerweise ist der Betätigungshebel mit der kreisförmigen Führungsnut unterseitig am Gehäuse, während die Luftkupplung oberseitig beim Gehäuse angeordnet ist und ihre Verbindungsachse zum Steuerorgan durch die das Verriegelungselement haltende Lagerwelle im Gehäuse ragt.

Die Erfindung sowie weitere Vorteile derselben sind nachfolgend anhand von Ausführungsbeispielen unter Bezugnahme auf die Zeichnung näher erläutert. Es zeigt:
- Fig. 1: einen Längsschnitt durch eine erfindungsgemässe Kupplung mit dem Schnitt einer Lagerwelle mit dem von dieser gehaltenen Verriegelungselement;
- Fig. 2: eine perspektivische Ansicht der Unterseite der Kupplung nach Fig. 1;
- Fig. 3: eine Draufsicht auf die Kupplung nach Fig. 1 mit einer teilweise im Schnitt dargestellten Luftkupplung mit dem Ventil und der Luftleitung;
- Fig. 4: einen horizontalen Längsschnitt der Kupplung nach Fig. 1 mit dem im Gehäuse montierten Kupplungs- und Verriegelungsmechanismus;
- Fig. 5: einen schematischen Längsschnitt durch eine Variante einer erfindungsgemässen Kupplung mit dem Schnitt einer Lagerwelle, wobei das Verriegelungselement nicht veranschaulicht ist;
- Fig. 6: und Fig. 7 eine schematische Ansicht eines Steuerorgans in der Ausgangs- bzw. in der geschwenkten Stellung eines Verstellgliedes mit Nocken von diesem sowie von der Lagerwelle und der Verbindungsachse für ein Ventil der Luftkupplung.

Fig. 1 bis Fig. 4 zeigen eine Kupplung 10 mit einem Kupplungskopf 15 insbesondere für ein Schienenfahrzeug im ungekuppelten Zustand. Eine solche Kupplung 10 wird zum lösbaren Verbinden von vorzugsweise Güter-, Personenwagen, Lokomotiven oder andersartigen Wagen als Schienenfahrzeuge eingesetzt. Sie ist jeweils auf herkömmliche Weise stirnseitig am Schienenfahrzeug in oder an einem Fahrzeugkasten oder dergleichen angelenkt.

Der Kupplungskopf 15 ist mit einem Gehäuse 11 mit einem vorderseitigen Flansch 17, einer Kuppe 19, einem im Gehäuse 11 integrierten Kupplungs- und Verriegelungsmechanismus 30 und einer Luftkupplung 20 versehen. Bei dem vorderseitigen Flansch 17 ist eine Stossfläche 14 für eine Auflage mit einer Stossfläche eines zu kuppelnden Kupplungskopfs gebildet, der nicht dargestellt ist. Ferner ist bei der Stossfläche 14 ein vorstehendes Leitelement 13 für ein Vorzentrieren eines zu kuppelnden Kupplungskopfs beim Kuppeln angedeutet. Ein solcher Kupplungskopf ist identisch wie der gezeigte Kupplungskopf 15 ausgebildet, jedoch um 180° horizontal geschwenkt seitenverkehrt bei einer Kupplungseinrichtung des zu kuppelnden Fahrzeugs befestigt, die fluchtend zueinander koppelbar sind.

Rückseitig ist beim Gehäuse 11 ein Anschlussrohr 16 angeordnet, welches zum Beispiel an einem Fahrzeugkasten anlenkbar ist. Anstelle eines Anschlussrohrs 16 könnte auch ein Anschlussflansch, ein Schraubgewinde oder eine unlösbare fixe Verbindung mit einem Kupplungselement zum Beispiel beim Güterwagen vorgesehen sein. Das Gehäuse 11 kann einstückig oder mehrteilig hergestellt sein und es ist ausgehend von der Stossfläche 14 nach hinten verjüngend oder andersförmig ausgebildet.

Fig. 4 zeigt den im Gehäuse 11 des Kupplungskopfs 15 integrierten Ver- und Entriegelungsmechanismus 30, zu dem auf die Druckschrift CH 719 152 A2 verwiesen wird, in der so ein an sich bekannter Mechanismus detailliert erläutert ist.

Dieser Ver- und Entriegelungsmechanismus 30 ist aus einer im Gehäuse 11 gelagerten Lagerwelle 32 mit einem um eine Schwenkachse A drehbaren Verriegelungselement 33, der von diesem in oder aus dem Gehäuse 11 bewegbaren Kuppelstange 31, einem am Verriegelungselement 33 angelenkten Steuerhebel 45 und aus einem mit diesem korrespondierenden Entriegelungsorgan 41 zusammengesetzt. Dieses Verriegelungselement 33 ist auf der zu der Achse 34 der Kuppelstange 31 gegenüberliegenden Seite mit einer Ausnehmung 39 ausgebildet, in der ein Gleiter (37) der Kuppelstange (39) des andern Kupplungskopfs korrespondierend aufnehmbar ist, während der Gleiter 37 der Kuppelstange 31 beim Kuppeln in eine entsprechende Ausnehmung (39) des Verriegelungselementes (33) im andern Kupplungskopf eingreift.

Diese Achse 34 der Kuppelstange 31 und die gegenüberliegende Ausnehmung 39 sind zur Schwenkachse A des Verriegelungselementes 33 so angeordnet, dass letzteres durch das Kniehebelprinzip in der verriegelten Position verspannt bleibt, solange es nicht gedreht und entriegelt wird, was nachfolgend erläutert ist. Das jeweilige Verriegelungselement 33 ist zudem mit einer vorstehenden Nase 36 versehen, der im gekuppelten Zustand an einem nicht näher gezeigten Anschlag im Gehäuse 11 anliegt.

Bei der Kuppelstange 31 des Kupplungs- und Verriegelungsmechanismus 30 ist vorne in der Kuppe 19 jeweils ein seitlicher Hebel 49 angebracht, der mit einem im Gehäuse 11 abgestützten Federorgan 44 derart wirkverbunden ist, dass eine konstante Druckkraft auf die Kuppelstange 31 ausgeübt wird und den verspannten Zustand bei gekuppeltem bzw. bei ungekuppeltem Kupplungskopf sicherstellt. Beim Kuppeln wird der Ver- und Entriegelungsmechanismus 30 von selbst in den verspannten Zustand gebracht. Dieses Federorgan 44 kann auch als Zugfeder ausgebildet und derartig im Kupplungskopf 15 gehalten sein, dass es dieselbe Funktion wie bei einer Druckkraft ausübt.

Es ist zudem noch ein verschiebbares Entriegelungsorgan 41 in der Gehäusewandung 11" derart platziert, dass es am einen Ende aus dem Gehäuse 11 ragt und beim arretierten Steuerhebel 45 im ungekuppelten Zustand ansteht. Beim Kuppeln wird dieses Entriegelungsorgan 41, unmittelbar bevor das jeweilige Verriegelungselement 33 gedreht werden muss, vom Führungselement des andern Kupplungskopfs vorgeschoben und mit ihm ein Lösen des arretierten Steuerhebels 45 bewirkt, der in eine nicht gezeigte Position in das Gehäuse 11 zurückbewegt wird.

Dieser Steuerhebel 45 ist an seinem einen Ende 45' rückseitig am Verriegelungselement 33 im Gehäuse 11 angelenkt und in einer Öffnung 59 der Gehäusewandung 11" nach aussen geführt. Er ist dabei durch ein in der Gehäusewandung 11" befindliches Andrückmittel 42, vorzugsweise eine Druckfeder, an das Entriegelungsorgan 41 angepresst, welches mit dem Steuerhebel 45 bei den Kontaktflächen zueinander ein Arretiermittel bilden, welches mit Ausnahme in der gekuppelten Position stets arretiert ist.

Ob nun eine Zug- oder eine Druckkraft oder keine Kraft zwischen den gekuppelten Kupplungsköpfen vorliegt, die je nach den Verhältnissen beim Fahren der Fahrzeuge besteht, ist gewährleistet, dass die Mechanismen 30 nach dem Entkuppeln und dem Verlassen der Gleiter 37 der Kuppelstangen 31 aus den Ausnehmungen 39 des Verriegelungselementes 33 durch diese Arretiermittel mit dem Steuerhebel 45 blockiert sind.

Der Steuerhebel 45 kann in einer ersten bzw. in einer zweiten Arretierposition im Entriegelungsorgan 41 eingerastet sein. Zweckmässigerweise ist dem Steuerhebel 45 eine Nase 48' bei der Kontaktfläche mit dem Entriegelungsorgan zugeordnet, die in jeweils einen die erste bzw. zweite Arretierposition bildenden Absatz 48', 48" bei der Kontaktfläche einklinkbar ist. Wenn nun beim Entkuppeln das eine Verriegelungselement 33 von einem externen Antrieb geschwenkt und bis zur Endstellung des Antriebs bewegt wird, so wird mit ihm der Steuerhebel 45 durch die Öffnung 59 bis zur Arretierposition bewegt und dort durch die Federkraft des Andrückmittels 42 eingeklinkt. Das andere Verriegelungselement des nicht betätigten Kupplungskopfs wird hingegen insbesondere bei Vorliegen einer Zugkraft mit seiner Nase nur bis in die erste Arretierposition bewegt und dort eingeklinkt.

Es ist ferner am Kopf des Steuerhebels 45 eine Führung 52 vorgesehen, die beim Lösen und Zurückbewegen des Steuerhebels stirnseitig in Kontakt mit dem Entriegelungsorgan 41 steht und ein Abheben des Steuerhebels 45 bewirkt, so dass dieser sich beim Kuppeln löst und durch die Öffnung 59 ins Gehäuseinnere bewegt.

Eine Luftkupplung 20 gemäss Fig. 1 und Fig. 3 ist mit einem Gehäuse 21, einer von der Stossfläche 14 bis zur Rückseite des Gehäuses 11 führenden Luftleitung 26 und einem diese öffnendes bzw. schliessendes Ventil 25 versehen. Diese Luftkupplung 20 ist wie dargestellt vorzugsweise auf der Oberseite des Gehäuses 11 befestigt.

An die Luftleitung 26 ist eine an einem Flansch 18' befestigbare und hinterseitig beim Gehäuse 11 wegführende Leitung 18 angeschlossen, welche beispielsweise zum Anschluss an die Hauptbehälterluftleitung vorgesehen ist, bei dem es sich auch um eine Hauptluftleitung handeln kann. Das Ventil 25 ist ebenso oben im hinteren Bereich des Gehäuses 11 platziert. Es weist einen Stössel 51 und ein letzteren verschiebbares Bewegungselement auf, welches die Luftleitung 26 schliesst oder öffnet.

Diese quer zur Stossfläche 11 am Gehäuse 15 wegführende Luftleitung 26 ist vorzugsweise bis zur Rückseite des Gehäuses 11 ohne rechtwinklige Krümmung mit anfangs- und endseitig je einem leicht gebogenen Leitungsabschnitt 26' und dazwischen einem annähernd geraden Leitungsabschnitt 27 geformt. Diese Luftkupplung 20 mit der Luftleitung 26 könnte selbstverständlich anders als veranschaulicht geformt sein.

Das den Stössel 51 des Ventils 25 verschiebende Bewegungselement ist als Exzenter 53 mit einer Verbindungsachse 55 mit einem Schwenkbereich von der geschlossenen bis zur offenen Position des Stössels 51 ausgebildet. Die Verbindungsachse 55 erstreckt sich dabei durch das Gehäuse 11 und kann gedreht werden.

Im Rahmen der Erfindung ist zwischen dieser Verbindungsachse 55 und der Lagerwelle 32 ein Ringspalt 32' vorgesehen, der mit einer Dicke im Millimeterbereich bemessen sein kann, damit aufgrund der hohen Belastungen auf die Lagerwelle 32 und möglichen Verbiegungen derselben verhindert werden kann, dass sich die Verbindungsachse 55 darin verklemmen könnte und ein Drehen beim Steuern nicht mehr gegeben wäre. Zudem ist diese Verbindungsachse 55 sowohl oben als auch unten in je einer separaten Nabe 65 im Gehäuse 11 gelagert und sie erstreckt sich durch eine durchgehende Öffnung 61 in der Lagerwelle 32 im Gehäuse 11. Diese Naben 65 sind ober- und unterhalb der Lagerwelle 32 jeweils angrenzend platziert, so dass sie eine zusätzliche Sicherstellung einer äusserst stabilen Führung der Verbindungsachse 55 im Kupplungskopf 15 dauerhaft gewährleisten.

Die Luftkupplung 20 ist annähernd in der Mitte oberhalb des Gehäuses 11 und der Exzenter 53 sowie der Stössel 51 in ihr sind nebeneinander angeordnet, wobei der Exzenter 53 V-förmig ausgebildet ist und den in Schliessstellung gezeigten Stössel durch eine Federkraft bei einem Schwenken des Exzenters 53 in die Offenstellung bewegt, wobei er stets mit der seitlichen Führungsbahn des Exzenters in Berührung steht. Die Luftleitung 26 verläuft von der Stossfläche 11 mit einer Eingangsöffnung 22 neben der Verbindungsachse 55 mit geringem Abstand zu ihr auf der abgekehrten Seite des Exzenters 53 und folglich neben dem Stössel 51 bis rückseitig zu einem Auslass 29.

Rückseitig ist die Luftleitung 26 durch eine Ventilkammer 28 des Ventils 25 gebildet, durch die der Stössel 51 im Schliesszustand ragt, in der er gegen einen die Luftleitung 25 umschliessenden Anschlag 24 beim Flansch endseitig der Ventilkammer 28 andrückbar ist. Hingegen beim Öffnen ist dieser Stössel 51 aus der Ventilkammer 28 heraus bewegbar und damit ist die quer in die Ventilkammer 28 mündende und die in Verstellrichtung des Stössels 51 wegführende Luftleitung 18 geöffnet. Der Stössel 51 ist dabei durch ein Federorgan 23 soweit zurückverschoben, dass die Luftleitung 26 in der Ventilkammer 28 ohne Querschnittsverengung voll geöffnet ist. Der Exzenter 53 steht dabei mit der hinteren Stirnseite 51' des Stössels 51 in Kontakt und kann um einen bestimmten Winkelbetrag gedreht werden, wobei das Federorgan 23 den Stössel 51 in jeder Position stets an den Exzenter 53 andrückt.

Die Verstellrichtung des Stössels 51 und der koaxial zu ihr verlaufende Auslass 29 der Luftleitung 26 sind zur Längserstreckung des endseitigen Leitungsabschnittes bei der Mündung in die Ventilkammer V-förmig ausgebildet. Damit ist die Luftleitung 26 von der rechtwinklig bzw. quer zur Stossfläche 11 am Gehäuse 15 verlaufenden Eingangsöffnung 22 durch den leicht gebogenen Leitungsabschnitt 26' gekrümmt und neben der Verbindungsachse 55 durch diesen Leitungsabschnitt 27 annähernd gerade und folglich beim rückseitigen Leitungsabschnitt 28 wieder leicht gebogen durch die Ventilkammer 28' zum Auslass 29 geführt.

Der vordere Leitungsabschnitt 26' der Luftleitung 26 ist mit einem bei der Stossfläche 14 befindlichen Dichtelement 22' mit der Eingangsöffnung 22 versehen, wobei im gekuppelten Zustand dieses Dichtelement 22' an ein solches des gekuppelten Kupplungskopfs dicht angedrückt ist.

Im entkuppelten Zustand ist der Leitungsabschnitt 26' vorzugsweise durch ein Federmittel zur Stossfläche 14 nach vorne gedrückt, während er beim Kuppeln zurückverschoben wird, bei dem sein Dichtelement 22' mit der Eingangsöffnung 22 bündig zur Stossfläche 14 und in dichtem Kontakt mit dem entsprechenden vorderen Dichtelement des andern Kupplungskopfs befindlich ist. In diesem vorderen Leitungsabschnitt 26' könnte ein die Eingangsöffnung 22 im entkuppelten Zustand des Kupplungskopfs 15 schliessender Deckel integriert sein, was nicht gezeigt ist.

Gemäss Fig. 1 und Fig. 2 ist der Kupplung 10 erfindungsgemäss ein Steuerorgan 50 zugeordnet, welches je ein Steuermittel für das Verstellglied 35, das Verriegelungselement 33 des Kupplungs- und Verriegelungsmechanismus 30 und das Ventil 25 der Luftkupplung 20 aufweist, die derart zueinander angeordnet sind, dass das Steuermittel für das Verriegelungselement 33 bei dessen Betätigung das Ventil 25 öffnen, aber nicht schliessen kann.

Diese Steuermittel des Steuerorgans 50 sind für das Verstellglied 35 bei einem schwenkbar am Gehäuse 11 gelagerten Betätigungshebel 35', für das Verriegelungselement 33 ein an einer dieses haltenden Lagerwelle 32 und für das Ventil 25 an der Verbindungsachse 55 in der Lagerwelle 32 angeordnet. Die Drehachsen A des Verstellgliedes 35, der Lagerwelle 32 und der Verbindungsachse 55 sind koaxial zueinander angeordnet.

Das Verstellglied 35 ist unterseitig am Gehäuse 11 schwenkbar gelagert und weist ein drehbar gelagertes Scheibenelement 38 und von dieser ausgehend einen abgewinkelten Betätigungshebel 35', 35" auf, der von der in Fig. 2 gezeigten annähernd parallel zum frontseitigen Flansch 17 verlaufenden Ausgangsstellung nach hinten um einen Winkel verschwenkt werden kann. Bei dem abgewinkelten Teil 35" des Verstellgliedes 35 ist mit Vorteil eine an ihm einerseits und am Gehäuse 11 andererseits befestigte Spannfeder oder dergleichen zugeordnet, was nicht gezeigt ist, derart, dass dieses Verstellglied 35 selbsttätig in die gezeigte Ausgangsstellung zurückbewegt wird.

Die zusammenwirkenden Steuermittel des Steuerorgans 50 sind aus zwei kreisförmigen Führungsnuten 56, 57 im Verstellglied 35 und je einem darin geführten Nocken 66, 67 ausgebildet. Die in den Führungsnuten 56, 57 jeweils geführten Nocken 66, 67 sind stirnseitig bei der Lagerwelle 32 und ein nicht näher gezeigter Mitnehmer ist mit der Verbindungsachse 55 drehverbunden. Diese Nocken 66, 67 und die kreisförmigen Führungsnuten 56, 57 sind exzentrisch zur Schwenkachse A verlaufend angeordnet. Die Führungsnuten 56, 57 sind symmetrisch zur Schwenkachse A vorzugsweise mit je der gleichen Hublänge versehen. Bei einem Schwenken des Betätigungshebels 35' werden via die Nocken 66, 67 die Lagerwelle 32 und durch den Mitnehmer gleichzeitig der Exzenter 53 des Ventils 25 um einen solchen Schwenkhub gedreht, dass zum einen der Mechanismus 30 entriegelt und zum andern das Ventil 25 geschlossen wird, so wie dies in der in Fig. 2 gezeigten verstellten Endposition der Nocken 66, 67 veranschaulicht ist, bei der jedoch dieser Betätigungshebel 35' in die Ausgangsstellung zurückgeschwenkt ist. Wenn sich diese Nocken 66, 67 jeweils in der andern Endposition der jeweiligen Führungsnut 56, 57 befinden würden, wäre der Mechanismus 30 verriegelt und das Ventil 25 offen.

Bei dem erfindungsgemässen Steuerverfahren für das Betätigen der Kupplung 10 wird mittels diesem vorzugsweise manuell betätigbaren Verstellglied 35 des Steuerorgans 50 das Verriegelungselement 33 von einer verriegelten in eine entriegelte Position und dabei das Ventil 25 der Luftkupplung 20 von einer Offen- in eine Schliessstellung bewegt, und umgekehrt wird das Ventil 25 der Luftkupplung 20 bei einem Verriegeln des Verriegelungselementes 30 durch dasjenige der Kupplung des andern zu kuppelnden Schienenfahrzeugs wieder geöffnet. Dies erfolgt ausgehend von den in Fig. 2 gezeigten Endpositionen, indem die Nocken 66, 67 in den Führungsnuten 56, 57 jeweils in die andere Endposition durch das von der passiven Kupplung ausgelösten Koppeln der Verriegelungselemente 33 geschwenkt werden. Das Ventil 25 wird dabei von dem nicht näher gezeigten Mitnehmer betätigt.

Bei einem gleichen Steuerorgan 30 der passiven Kupplung des andern Schienenfahrzeugs wird das Ventil 25 der Luftkupplung 20 des zu kuppelnden Schienenfahrzeugs beim Entkuppeln bzw. beim Kuppeln jeweils in der Offenstellung belassen, dies vorausgesetzt, dass keine Betätigung ihres Verstellgliedes 35 erfolgt. Die Nocken 66, 67 für das Verriegelungselement 33 werden dabei in der Führungsnut 56 des unbewegten Verstellgliedes 35 hin- und herbewegt, während der Mitnehmer für das Ventil 25 in der gleichen Position verbleibt, da er nicht verstellt wird.

Sehr vorteilhaft wird bei dem Steuerverfahren das Ventil 25 der Luftkupplung 20 in der Offenstellung belassen, wenn in einem Störungsfall die Verriegelungselemente 33 ohne Betätigung des Verstellgliedes 35 von einer verriegelten in eine entriegelte Position bewegt werden und umgekehrt, wenn das Verriegelungselement 33 durch dasjenige der passiven Kupplung des zu kuppelnden Schienenfahrzeugs ungewollt kuppelt. Beim Entkuppeln und beim Kuppeln wird das Ventil 25 der Luftkupplung 20 der passiven Kupplung in der Offenstellung belassen, weil das Verstellglied 35 nicht geschwenkt wird und der schwenkende Nocken 56 für das Verriegelungselement 33 keine Mitnahme des Nockens 57 für das Ventil 25 bewirkt.

Fig. 5 bis Fig. 7 zeigen schematisch eine Variante einer Kupplung 70, welche an sich gleich wie diejenige nach Fig. 1 konzipiert ist. Es sind daher nachfolgend nurmehr die Unterschiede erläutert. Von dem Gehäuse des Kupplungskopfs ist nur ein Teil gezeigt, und zwar die obere und untere Gehäusewandung 71, 72, in welchen eine das nicht gezeigte Verriegelungselement des Kupplungs- und Verriegelungsmechanismus tragende Lagerwelle 82 drehbar gehalten ist.

Oberhalb des Gehäuses ist eine prinziphaft dargestellte Luftkupplung 85 angeordnet, die ähnlich wie die Luftkupplung 20 gemäss Fig. 3 ausgestaltet ist und daher nicht mehr in den Einzelheiten erläutert ist. Es wird mit ihr die von der Stossfläche des Gehäuses bis zu der wegführenden Leitung 88 geöffnet oder geschlossen, dazu ein Ventil 86 betätigbar ist, das in der Schliessstellung seines Stössels 84 gezeigt ist. Dieses Ventil 86 ist via diese durch eine durchgehende zentrale Öffnung 83 in der Lagerwelle 82 führende Verbindungsachse 81 mechanisch ansteuerbar, wie nachfolgend dargetan ist.

Diese Verbindungsachse 81 ist sowohl oben als auch unten in je einer Nabe 79 in je einem Deckel 89, 89' einer in der durchgehenden Öffnung der Gehäusewände 71, 72 gelagert, die ober- und unterhalb der Lagerwelle 82 jeweils anschliessen. Zudem sind diese von aussen zugängliche wegnehmbare Deckel 89 angeordnet.

Erfindungsgemäss ist der Kupplung 70 ein Steuerorgan 80 zugeordnet, welches je ein Steuermittel für das Verstellglied 75, das Verriegelungselement des Kupplungs- und Verriegelungsmechanismus und das Ventil 86 der Luftkupplung 85 aufweist. Das Steuerorgan 80 mit dem Betätigungshebel 74 ist ebenso unterseitig, während die Luftkupplung 85 wie erwähnt oberseitig beim Gehäuse angeordnet ist.

Diese Steuermittel des Steuerorgans 80 sind für das Verstellglied 75 bei einem schwenkbar am Gehäuse gelagerten Betätigungshebel 74, für das Verriegelungselement ein an der dieses haltenden Lagerwelle 82 und für das Ventil 86 an der durch die Lagerwelle geführten Verbindungsachse 81 angeordnet. Die Drehachsen des Verstellgliedes 75, der Lagerwelle 82 und der Verbindungsachse 81 sind koaxial zueinander angeordnet.

Wie insbesondere aus Fig. 6 und Fig. 7 hervorgeht, sind diese Steuermittel des Steuerorgans 80 aus zusammenwirkenden Nocken 75', 81', 82' ausgebildet, bei denen jeweils für ein Steuermittel zwei gegenüberliegende Nocken mit der gleichen Funktion in einer kreisförmigen Führungsnut 76, 77 des schwenkbar gelagerten Betätigungshebels 74 angeordnet sind. Die Nocken 81' für das Ventil 86 grenzen an jeweils einen Nocken 75' des Betätigungshebels 74 und die Nocken 82' für das Verriegelungselement an jeweils einen Nocken 81' für das Ventil 86. Der jeweilige Nocken 75' des Betätigungshebels 74 nimmt bei einem vorzugsweise manuellen Schwenken für das Entriegeln die jeweiligen andern beiden Nocken 81', 82' mit, wie dies ausgehend von der Position in Fig. 6 zu der geschwenkten Position gemäss Fig. 7 verdeutlicht ist.

Die beiden gegenüberliegenden Nocken 75' des Betätigungshebels 74 sind innenseitig seines Rings 74' befestigt, während die Nocken 81' für das Ventil 86 aussenseitig bei einer im Ring 74' angeordneten Scheibe 73 vorstehen, welche zusammen diese kreisförmige Führungsnut 76, 77 bilden. Die Scheibe 73 und die an ihr befestigte Verbindungsachse 81 wird bei einem Stossen seiner Nocken 81' gedreht und damit das Ventil 86 geöffnet oder geschlossen. Die Nocken 82' sind stirnseitig an der Lagerwelle 82 vorstehend angeordnet und sie ragen jeweils in die Führungsnut 76 bzw. 77, wie dies in Fig. 5 gezeigt ist.

Diese in der entriegelten Position befindlichen Nocken 82' für das Verriegelungselement werden beim Verriegeln durch die andere Kupplung mit dem angrenzenden Nocken 81' für das Ventil 86 gegen den Nocken 75' des vorher zurückbewegten Betätigungshebels 74 verstellt, so dass das Ventil 86 wieder geöffnet wird. Der Betätigungshebel 74 ist vorzugsweise mittels einer Zugfeder oder dergleichen vorher wieder selbsttätig in seine Ausgangsposition zurück geschwenkt, während die andern beiden Nocken in der geschwenkten Position verbleiben und erst beim Verriegeln durch die andere Kupplung werden sie gegen die Nocken 75' angeschlagen.

Im Rahmen der Erfindung können die beiden Nocken 82' für das Verriegelungselement in der jeweiligen Führungsnut 76, 77 von der verriegelten, wie in Fig. 6 erkenntlich ist, in die entriegelte Position und umgekehrt bewegt werden, ohne dass die Nocken 75' des Betätigungshebels 74 und/oder die Nocken 81' für das Ventil 86 bewegt würden.

Insbesondere bei einem Störfall, bei dem der Verriegelungsmechanismus vom gekuppelten Zustand ohne Schwenken des Betätigungshebels 74 gelöst wird, bei dem die Kupplungsköpfe 15 von der verriegelten in die entriegelte Stellung auseinandergezogen werden. Die Nocken 82' für das Verriegelungselement werden von der in Fig. 6 gezeigten Stellung bis zu den Nocken 75' des Betätigungshebels 74 bewegt, ohne dass dabei die Nocken 81' für das Ventil 86 mitbewegt würden, so dass letzteres Ventil offen bleibt. Umgekehrt werden bei einem ungewollten Kuppeln, bei dem beide Kupplungen mit geöffnetem Ventil 86 kuppeln und seine Nocken 81' in der Position gemäss Fig. 6 sind, sich wiederum nur die Nocken 82' für das Verriegelungselement in den Führungsnuten 76, 77 bewegen, dies bis seine Nocken 82' bei denen für das Ventil anschlagen.

Die Erfindung ist mit den erläuterten Ausführungsbeispielen ausreichend dargetan. Sie könnte aber selbstverständlich noch durch weitere Varianten erläutert sein.

Die Verbindungsachse könnte rohrförmig ausgebildet sein und eine Durchführung eines Kabels oder dergleichen ermöglichen. Der Durchmesser der Lagerwelle ist vorzugsweise mit einem Mehrfachen desjenigen der durchgehenden Öffnung 61 dimensioniert, damit eine ausreichende Festigkeit der Lagerwelle gewährleistet ist.

Es könnte eine zweite Bohrungsöffnung 46 in der Lagerwelle 32 vorzugsweise parallel zu der Öffnung für die Verbindungsachse 55 vorgesehen sein, welche für eine Schmierzufuhr zwischen die Gleitflächen ausserhalb der Lagerwelle und den Öffnungen in den Gehäusewandungen 71, 72 und zusätzlich durch eine Querbohrung 47 zwischen die Achse 34 der Kuppelstange 31 und das Verriegelungselement 33 vorgesehen sein könnte, wie dies in Fig. 4 angedeutet ist. Die Schmierzufuhr könnte von der Unterseite des Gehäuses erfolgen.

So könnte anstelle des manuell betätigbaren Verstellgliedes oder zusätzlich zu diesem auch ein Seilzug, ein ansteuerbarer elektrischer oder pneumatischer Dreh- oder Kolbenantrieb oder ähnliches für das Steuerorgan verwendet werden.

Im Prinzip könnten bei den Steuermitteln die Nocken als Führungsnuten und die Führungsnuten beim Verstellglied als Nocken ausgebildet sein.

## Patentansprüche

1. Kupplung für ein Schienenfahrzeug, mit einem in einem Gehäuse (11) angeordneten Kupplungs- und Verriegelungsmechanismus (30), der ein darin schwenkbares Verriegelungselement (33) für das Ver- bzw. Entriegeln mit einer Kupplung eines zu kuppelnden Schienenfahrzeugs aufweist, wobei das Verriegelungselement (33) durch eine im Gehäuse (11) angeordnete Lagerwelle (32, 82) schwenkbar gehalten ist, und dass eine am oder im Gehäuse (11) angeordnete Luftkupplung (20, 85) mit einer Luftleitung (18, 88) mit einem diese schliessbaren Ventil (25, 86) angeordnet ist, **dadurch gekennzeichnet, dass**
in der im Gehäuse (11) gehaltenen Lagerwelle (32, 82) für die Lagerung des Verriegelungselementes (33) eine insbesondere durchgehende zentrale Öffnung (61, 83) für die Aufnahme vorzugsweise einer Verbindungsachse (55, 81) ausgebildet ist.

2. Kupplung nach Anspruch 1, **dadurch gekennzeichnet, dass**
die Verbindungsachse (55, 81) für ein Öffnen bzw. Schliessen des Ventils (25, 86) der ober- oder unterseitig beim Gehäuse (11) angeordneten Luftkupplung (20, 85) dient.

3. Kupplung nach Anspruch 1 oder 2, **dadurch gekennzeichnet, dass** die Verbindungsachse (55) sowohl oben als auch unten in je einer Nabe (65) im Gehäuse (11) gelagert ist, wobei zwischen der Verbindungsachse (55) und der Lagerwelle (32) ein Ringspalt (32') vorgesehen ist.

4. Kupplung nach einem der Ansprüche 1 bis 3, **dadurch gekennzeichnet, dass**
der Kupplung (10, 70) ein Steuerorgan (50, 80) mit einem vorzugsweise manuell betätigbaren Verstellglied (35, 75) zugeordnet ist, mittels dem das Verriegelungselement (33) von einer verriegelten in eine entriegelte Position und dabei das Ventil (25, 86) der Luftkupplung (20, 85) von einer Offen- in eine Schliessstellung und umgekehrt dieses Ventil (25, 86) bei einem Verriegeln mit dem zu kuppelnden Schienenfahrzeug wieder in die Offenstellung bewegbar ist, während beim Entkuppeln und beim Kuppeln der Kupplung des andern Schienenfahrzeugs mit einem gleichen Steuerorgan (50, 80) das Ventil (25, 86) der Luftkupplung (20, 85) im geöffneten Zustand belassen wird.

5. Kupplung nach Anspruch 4, **dadurch gekennzeichnet, dass**
das Steuerorgan (50, 80) jeweils ein Steuermittel für das Verstellglied (35, 75), das Verriegelungselement (33) und das Ventil (25, 86) der Luftkupplung (20, 85) aufweist, die zueinander derart angeordnet und verstellbar sind, dass das Steuermittel für das Verriegelungselement (33) bei dessen Betätigung das Ventil (25, 86) öffnen, aber nicht schliessen kann.

6. Kupplung nach Anspruch 5, **dadurch gekennzeichnet, dass**
die Steuermittel des Steuerorgans (50, 80) für das Verstellglied (35, 75) bei einem schwenkbar am oder im Gehäuse gelagerten Betätigungshebel (35', 74), für das Verriegelungselement (33) eine dieses haltende Lagerwelle (32, 82) und für das Ventil (25, 86) an der Verbindungsachse (55, 81) in der Lagerwelle (32, 82) angeordnet sind, wobei das Verstellglied (35, 75), diese Lagerwelle (32, 82) und die Verbindungsachse (55, 81) koaxial zueinander angeordnet sind.

7. Kupplung nach Anspruch 6, **dadurch gekennzeichnet, dass**
die Steuermittel des Steuerorgans (50, 80) als Führungsnuten (56, 57, 76, 77) im Verstellglied (35, 75) und darin geleiteten Nocken (66, 67, 75', 81', 82') ausgebildet sind, bei denen zumindest ein Nocken (66, 82') in der jeweiligen Führungsnut (56, 76, 77) hin- und herbewegbar ist, während die andern Nocken (67, 75', 81') unbewegt bleiben.

8. Kupplung nach Anspruch 7, **dadurch gekennzeichnet, dass** innenseitig in einer kreisförmigen Führungsnut (76, 77) des schwenkbar gelagerten Betätigungshebels, der wenigstens eine Nocken (81') für das Ventil (86) an dem Nocken (75') des Betätigungshebels (74) angrenzt und der wenigstens eine Nocken (82') für das Verriegelungselement (33) an demjenigen für das Ventil (86) angrenzt, wobei der Nocken (75') des Betätigungshebels (74) bei einem vorzugsweise manuellen Schwenken für das Entriegeln die andern beiden Nocken (81', 82') mitnimmt, wobei der Betätigungshebel (74) mit dem wenigstens einen Nocken (75') vorzugsweise mittels einer Zugfeder oder dergleichen selbsttätig in seine Ausgangsposition zurück schwenkbar ist, während die andern beiden Nocken (81', 82') in der geschwenkten Position verbleiben.

9. Kupplung nach Anspruch 7 oder 8, **dadurch gekennzeichnet, dass** der in der entriegelten Position befindliche wenigstens eine Nocken (82') für das Verriegelungselement (33) beim Verriegeln von letzterem mit dem angrenzenden Nocken (81') für das Ventil (86) gegen den Nocken des zurückbewegten Betätigungshebels verstellbar ist, so dass das Ventil wieder geöffnet wird.

10. Kupplung nach einem der Ansprüche 6 bis 8, **dadurch gekennzeichnet, dass**
insbesondere bei einem Störfall bei einem entriegelnden Schwenken des Verriegelungselementes (33) und seinem wenigstens einen Nocken (82') ohne Schwenken des Betätigungshebels der jeweilige Nocken (81') für das Ventil (86) sich nicht bewegt und es damit geöffnet bleibt, und umgekehrt bei einem ungewollten Verriegeln wird nur der Nocken (82') für das Verriegelungselement (33) in der Führungsnut (76, 77) des Betätigungshebels geschwenkt.

11. Kupplung nach einem der Ansprüche 6 bis 10, **dadurch gekennzeichnet, dass**
der Betätigungshebel (35', 74) unterseitig des Gehäuses (11), während die Luftkupplung (20, 85) oberseitig beim Gehäuse (11) angeordnet ist und ihre Verbindungsachse (55, 81) zum Steuerorgan (50, 80) durch das Gehäuse in der das Verriegelungselement (33) haltenden Lagerwelle (15) ragt.

12. Kupplung nach einem der Ansprüche 6 bis 11, **dadurch gekennzeichnet, dass**
zwischen der Verbindungsachse (55) und der Lagerwelle (32) ein Ringspalt (32') vorgesehen ist und die Verbindungsachse (55) sowohl oben als auch unten in je einer separaten Nabe (65) in einer durchgehenden Öffnung (61) im Gehäuse (11) gelagert ist, wobei die Naben (65) jeweils ober- und unterhalb der Lagerwelle (32) jeweils anschliessen.

13. Steuerverfahren für das Betätigen einer Kupplung nach einem der Ansprüche 1 bis 12, bei dem die Kupplung (10, 70) mit einem in einem Gehäuse (11) angeordneten Kupplungs- und Verriegelungsmechanismus (30) mit einer Kupplung eines zu kuppelnden Schienenfahrzeugs gekuppelt bzw. entkuppelt werden kann, wobei der Kupplungs- und Verriegelungsmechanismus (30) ein darin schwenkbares Verriegelungselement (33) aufweist, und dass eine am oder im Gehäuse (11) angeordnete Luftkupplung (20, 85) mit einer Luftleitung (18, 88) und einem Ventil (25, 86) angeordnet ist, wobei das Ventil (25, 86) je nach Betriebszustand geöffnet bzw. geschlossen werden kann, **dadurch gekennzeichnet, dass** der Kupplung (10, 70) ein Steuerorgan (50, 80) mit einem vorzugsweise manuell betätigbaren Verstellglied (35, 75) zugeordnet ist, durch welches das Verriegelungselement (33) von einer verriegelten in eine entriegelte Position und dabei das Ventil (25, 86) der Luftkupplung (20, 85) von einer Offen- in eine Schliessstellung bewegt werden kann, und umgekehrt das Ventil (25, 86) der Luftkupplung (20, 85) bei einem Verriegeln des Verriegelungselementes (33) durch dasjenige der Kupplung des zu kuppelnden Schienenfahrzeugs wieder geöffnet wird, während ein gleiches Steuerorgan (50, 80) der Kupplung des andern Schienenfahrzeugs beim Entkuppeln ohne Betätigung seines Verstellgliedes (35, 75) und beim Kuppeln das Ventil (25, 86) der Luftkupplung (20, 85) in der Offenstellung belässt.

14. Steuerverfahren nach Anspruch 13, **dadurch gekennzeichnet, dass** das Ventil (25, 86) der Luftkupplung (20, 85) in der Offenstellung verbleibt, wenn in einem Störungsfall das Verriegelungselement (33) ohne Betätigung des Verstellgliedes (35, 75) von einer verriegelten in eine entriegelte Position bewegt wird und umgekehrt, wenn das Verriegelungselement (33) durch dasjenige der Kupplung des zu kuppelnden Schienenfahrzeugs verriegelt wird, während das Steuerorgan (50, 80) der Kupplung des zu kuppelnden Schienenfahrzeugs beim Entkuppeln und beim Kuppeln das Ventil (25, 86) der Luftkupplung (20, 85) jeweils in der Offenstellung belässt.
